# FASCICULE DE BREVET EUROPEEN

(11) **EP 0 178 967 B1**
(45) Date de publication et mention de la délivrance du brevet: **09.12.1987**
(21) Numéro de dépôt: 85401769.6
(22) Date de dépôt: 12.09.1985
(51) Int. Cl.: B22D 11/04

(54) **Lingotière vibrante de coulée continue des métaux**
Vibrierende Giessform zum Stranggiessen von Metallen
Vibrating mould for the continuous casting of metals

(30) Priorité: 26.09.1984 FR 8414759
(43) Date de publication de la demande: 23.04.1986
(73) Titulaire: INSTITUT DE RECHERCHES DE LA SIDERURGIE FRANCAISE (IRSID) France, F-78105 Saint-Germain-en-Laye (FR)
(72) Inventeur: Larrecq, Michel, F-57070 Metz (FR); Nogues, Michel, F-78600 Maisons-Laffitte (FR)
(74) Mandataire: Ventavoli, Roger

## Description

La présente invention concerne une lingotière vibrante de coulée continue des métaux selon le préambule de la revendication 1. Une lingotière ayant toutes les caractéristiques du préambule de la revendication 1 est connue du document BE-A-886924.

On rappelle que l'élément tubulaire interne est une pièce en cuivre, ou alliage de cuivre, usinée d'un bloc ou constituée de quatre plaques assemblées définissant un passage pour le produit coulé et qui est énergiquement refroidie, généralement par circulation d'eau, afin de provoquer une solidification périphérique du métal coulé.

L'un des problèmes majeurs rencontrés dans la coulée continue des métaux, notamment de l'acier, que celle-ci soit du type vertical, courbe ou horizontal, est celui de l'accrochage, sur la surface interne de l'élément tubulaire, de la croûte solidifiée résultant du refroidissement périphérique de la barre coulée. Du fait de ces accrochages, il peut se produire, lors de la progression de la barre dans la lingotière, des déchirements de la croûte solidifiée qui sont à l'origine de percées et de défauts de surface sur les produits obtenus.

D'après la littérature (BE-A-886924, FR-A-2471 821 et JP-A-86432/79), il est connu de réduire les frottements, et donc de favoriser la lubrification entre le métal coulé et la paroi interne de la lingotière, en appliquant à celle-ci, au moyen de transducteurs fixés latéralement sur l'élément tubulaire interne, des vibrations ultrasonores selon une direction perpendiculaire à la surface de l'élément, i.e. perpendiculaire à l'axe de coulée. On parviendrait de cette façon à limiter les risques de percées et à améliorer la qualité de surface des produits coulés.

Cependant, on est en droit de penser que cette technique connue présente certains inconvénients majeurs: sous l'effet de telles vibrations, la paroi de l'élément tubulaire subit des déformations vers l'intérieur de la lingotière, déformations dont l'amplitude n'atteint un maximum qu'au voisinage de l'endroit où le transducteur ultrasonore est appliqué contre ladite paroi. Il n'en résulte qu'une réduction globale limitée des forces de frottement, généralement de l'ordre de 50%, sauf à multiplier le nombre de transducteurs, comme le propose d'ailleurs le document FR-A-2471 821 précité.

Par ailleurs, la masse importante d'acier liquide présente dans la lingotière tend par son inertie à s'opposer aux vibrations transmises à la paroi. Il est nécessaire, pour pallier cet effet, de surépaissir cette dernière et, partant, de faire appel à des lingotières lourdes et onéreuses et au surplus complexes en raison du mode de refroidissement par canaux internes indispensables pour ce type de lingotière.

On connaît également, par le document GB-A-2108 878 (BSC), une technique de mise en oscillation longitudinale d'une lingotière de coulée continue venant reposer à cet effet sur des oscillateurs fixés au bâti de la machine de coulée. Dans cette technique, c'est donc l'ensemble de la lingotière qui est mis en oscillation et non pas uniquement l'élément tubulaire interne, de sorte qu'on ne peut raisonnablement envisager de mettre en oscillation à fréquence ultrasonore une telle masse de plusieurs tonnes, voire de plus de dix tonnes dans le cas de la coulée de produits à large section tels que les brames.

La présente invention a pour but de proposer une solution à une mise en vibration ultrasonore d'une lingotière de coulée continue qui pallie les inconvénients des solutions connues.

A cet effet, l'invention a pour objet une lingotière vibrante de coulée continue des métaux, du type comprenant au moins un transducteur ultrasonore appliqué contre l'élément tubulaire interne de la lingotière au contact du métal coulé, caractérisée en ce que ce transducteur est monté sur le bord d'une extrémité dudit élément tubulaire dans le prolongement de celui-ci, et orienté pour transmettre audit élément tubulaire les vibrations ultrasonores qu'il génère selon une direction longitudinale parallèle, ou sensiblement parallèle, à l'axe de coulée dans la lingotière.

On comprend que, conformément à l'invention, la direction de transmission des vibrations à la paroi de la lingotière est telle que la masse de produit liquide coulé présente dans la lingotière n'a pas d'effet d'amortissement sur les vibrations transmises. Il n'est donc nullement nécessaire, comme dans le procédé antérieurement connu rappelé ci-dessus, de surépaissir la paroi pour conserver les conditions de résonance dans cette paroi. La lingotière peut donc sans inconvénient être réalisée de manière classique, c'est-à-dire présenter une paroi de faible épaisseur refroidie au moyen d'un fluide de refroidissement circulant dans un espace annulaire entourant la face externe de ladite paroi. En d'autres termes, le procédé selon l'invention peut être appliqué aux lingotières existantes sans que celles-ci ne nécessitent une adaptation particulière.

En outre, conformément à l'invention qui assure une vibration longitudinale de la paroi, le rendement vibratoire peut être optimal, ce qui constitue un autre avantage par rapport aux procédés connus dans lesquels les vibrations sont transmises perpendiculairement à l'axe de coulée.

Il est à noter par ailleurs que les vibrations ultrasonores mises en oeuvre selon l'invention seront avantageusement des ultrasons de puissance dont la fréquence est de préférence supérieure ou égale à 16 kHz et par exemple comprise entre 16 et 60 kHz, pour éviter une nuisance sonore trop importante.

Le générateur de vibrations ultrasonores peut être de différents types. Il peut par exemple être constitué par un transducteur magnétostrictif. On préfère néanmoins les transducteurs piézoélectri- ques dont les rendements de conversion électrique-mécanique peuvent atteindre 95%.

Dans le cas de l'utilisation d'un transducteur piézoélectrique unique comprenant, de manière connue en soi, des plaquettes en matériau piézoélectrique (tel qu'une céramique piézoélectrique), maintenue entre une masse métallique émettrice et une masse métallique d'équilibre, l'une de ces masses est avantageusement formée par la lingotière elle-même, l'une des plaquettes venant en appui sur le bord d'une extrémité de la lingotière. Cette disposition particulière présente en effet l'avantage de supprimer les problèmes inhérents au couplage entre le transducteur et la pièce à laquelle on désire transmettre des vibrations, couplage qui doit nécessairement être très rigide quand ces vibrations sont de forte intensité, comme c'est le cas des ultrasons de puissance.

Suivant un mode de réalisation de la lingotière à transducteur unique selon l'invention, les plaquettes en matériau piézoélectrique présentent sensiblement la même forme que la section droite de la lingotière. Une lingotière particulièrement rigide et compacte peut ainsi être obtenue quand lesdites plaquettes présentent les mêmes dimensions que ladite section et quand la masse métallique émettrice présente également une section transversale possédant la forme et les dimensions de la section de la lingotière.

Par ailleurs, pour réaliser les conditions optimales de résonance de la lingotière, dont la paroi constitue l'une des masses métalliques du transducteur piézoélectrique, on choisit les dimensions des masses métalliques de façon que la distance D, séparant l'extrémité libre de la masse émettrice de l'extrémité libre de la masse d'équilibre, soit telle que l'on ait D = kÀ/2 où k est un nombre entier et À la longueur d'onde des vibrations ultrasonores générées par le transducteur.

On notera enfin que pour atteindre une fiabilité optimale de la lingotière selon l'invention, comprenant un transducteur à deux plaquettes superposées en matériau piézoélectrique, on cherchera à faire coïncider le plan de joint des deux plaquettes avec un plan nodal des ondes ultrasonores générées. Ceci revient en pratique à choisir les dimensions de la masse métallique émettrice pour que la distance D', séparant l'extrémité libre de cette masse du plan de joint des deux plaquettes, soit telle que l'on ait D' = À/4 + n'À/2 où n'est égal à zéro ou à un nombre entier et À représente la longueur d'onde des vibrations ultrasonores générées par le transducteur.

Un mode de réalisation de l'invention est décrit ci-après à titre d'exemple non limitatif en référence au dessin annexé dans lequel:
- la figure 1 est une représentation schématique en perspective, vu du dessus d'un élément tubulaire interne d'une lingotière de coulée continue d'acier de type vertical selon l'invention;
- la figure 2 est une coupe longitudinale simplifiée à plus grande échelle de la lingotière selon la figure 1 en fonctionnement;
- la figure 3 est une vue agrandie et plus détaillée de l'extrémité supérieure de la lingotière selon la figure 2.

La lingotière de coulée continue représentée sur les figures est classiquement constituée par un élément tubulaire 14 en cuivre ou alliage de cuivre définissant un passage pour le produit coulé 19 et entouré à distance par une chemise 5. La chemise 5 et l'élément 14 définissent entre eux un espace de circulation d'un fluide de refroidissement (généralement de l'eau), et relié à l'extérieur par deux conduites 6 et 7 respectivement d'arrivée et de sortie de l'eau. Le rôle de cette circulation d'eau est d'extraire, au travers de la paroi de l'élément 14, un flux de chaleur du métal coulé 19 suffisant pour provoquer la formation d'une croûte solidifiée périphérique 18 maintenant le coeur encore liquide à la sortie de la lingotière lorsqu'on extrait le produit dans le sens indiqué par la flèche portée par l'axe de coulée A. L'alimentation de la lingotière en métal liquide à son extrémité opposée à celle de l'extraction du produit n'a pas été représentée pour ne pas surcharger inutilement les figures.

Dans l'exemple considéré, l'élément tubulaire 14 est formé de quatre plaques assemblées 1 à 4 définissant les quatre parois latérales internes d'une lingotière pour la coulée de produits de section droite rectangulaire.

Un transducteur 8 de vibrations ultrasonores est monté sur le bord 20 de l'extrémité supérieure de l'élément tubulaire 14. Il s'agit ici d'un transducteur piézoélectrique de principe parfaitement connu en soi. Il comprend, dans le mode de réalisation représenté, une plaquette supérieure 9 et une plaquette inférieure 10, toutes deux en matériau piézoélectrique, par exemple en céramique piézoélectrique telle que du titanozirconate de plomb. Ces deux plaquettes sont serrées face contre face avec interposition d'une feuille conductrice 11, entre une première masse métallique supérieure 12, dite «masse émettrice», et une seconde masse métallique inférieure, constituée dans le cas présent par l'élément tubulaire interne 14 lui-même. Comme cela est clairement montré par les figures, les plaquettes 9, 10 et la masse métallique 12 s'étendent sur tout le pourtour du bord supérieur 20 de l'élément 13. Ces plaquettes 9,10 présentent la forme et les dimensions de ce bord et la masse métallique 12 présente une section dont la forme et les dimensions correspondent à celles de l'élément 14, les faces latérales de cette masse 12 étant ainsi dans le prolongement des faces latérales de l'élément 14.

Parailleurs, l'empilageformé par la masse métallique supérieure 12, la plaquette supérieure 9, la feuille conductrice 11, la plaquette inférieure 10 et l'élément tubulaire 14, est maintenu assemblé au moyen de tiges de serrage 13 traversant de part en part la masse métallique 12, les plaquettes 9, 10 et la feuille conductrice 11 et venant en prise par leur extrémité dans l'épaisseur de la paroi de l'élément 14.

L'ensemble ainsi décrit est complété par des bagues 15 isolant les tiges de serrage 13 des plaquettes 9, 10 et de la feuille conductrice 11 et par des contacts électriques 16, 17 solidarisés respectivement à la feuille conductrice 11 et à la masse métallique supérieure 12 et reliés à une source de courant alternatif (non représenté).

D'autre part, en vue de réaliser les conditions de résonance au sein de l'élément 14, les dimensions de la masse métallique supérieure 12 et de cet élément 14 sont choisies pour que la distance D séparant l'extrémité supérieure de la masse métallique 12 de l'extrémité inférieure de l'élément 14 soit égale à un nombre entier de fois la demi-longueur d'onde des vibrations émises par le transducteur 8.

La hauteur de la masse métallique 12 est en outre choisie pour que la distance D'séparant l'extrémité supérieure de cette masse 12 du plan médian de la feuille 11 soit égale à λ/4 (modulo À/2), À étant la longueur d'onde des vibrations émises par le transducteur 8.

Compte tenu de la position relative de la masse métallique supérieure 12 et de l'élément tubulaire interne 14 de la lingotière, les vibrations émises par le transducteur 8 sont transmises verticalement audit élément, c'est-à-dire dans la direction de l'axe de coulée symbolisé en A sur la figure 2, ces vibrations se propageant ensuite verticalement au sein de cette paroi qui vibre alors dans la direction longitudinale de la lingotière. Cette vibration produit une réduction des forces de frottement à l'interface de l'élément en cuivre 14 et de la croûte solidifiée 18 entourant le coeur encore liquide 19 du métal coulé, ce qui a pour effet de diminuer de manière très sensible les risques d'accrochage ou de collage de ladite croûte à la surface interne de l'élément 14.

On observe que l'invention peut avantageusement se combiner avec la pratique habituelle de lubrification par huile ou par poudre de couverture, de même qu'avec la pratique habituelle de mise en oscillation mécanique longitudinale de l'ensemble de la lingotière.

Il est noter que l'invention s'applique, non seulement sur lingotière à plaques assemblées, telles que considérées dans l'exemple précédent, et généralement utilisées pour la coulée de brames ou de gros blooms, mais également aux lingotières pourvues d'un élément tubulaire interne monolithique usiné, généralement retenu pour la coulée des billettes ou des blooms, ronds, carrés, rectangulaires ou autres.

En outre, on prendra soin, pour des raisons évidentes de tenue en fatigue, d'assembler l'élément tubulaire interne au reste du corps de la lingotière en des points de fixation qui se situent dans des plans nodaux de l'onde ultrasonore.

Dans l'exemple décrit ci-dessus, le transducteur comporte deux plaquettes céramique, mais la présente invention peut également être mise en oeuvre avec un empilage de plus de deux plaquettes céramique superposées, par exemple 4, 6, 8, ... (toujours en nombre pair); ceci permet, si on le souhaite, d'augmenter la puissance de l'onde ultrasonore.

La céramique constituant les plaquettes du transducteur n'est pas limitée au titanozirconate de plomb, mais d'autres matériaux peuvent convenir à l'usage recherché, dans la mesure où ils présentent une bonne résistance mécanique leur assurant une tenue satisfaisante aux champs électriques élevés.

Par ailleurs, l'invention s'accommode parfaitement avec un brassage du métal liquide en lingotière, par exemple à l'aide d'un champ magnétique tournant autour de l'axe de coulée, ou glissant parallèlement ou perpendiculairement à cet axe.

Il est clair enfin que l'application de l'invention ne se limite pas aux lingotières verticales de coulée continue, mais s'étend également aux lingotières inclinées, courbes et même horizontales.

Dans le cas de la coulée continue horizontale, qui semble à présent en cours de développement industriel, la lingotière étant solidaire du récipient qui l'alimente en métal liquide, sa mise en oscillation mécanique, avec ou indépendamment du récipient, pose d'importantes difficultés non encore résolues à l'heure actuelle à la connaissance des inventeurs. On comprendra que l'invention peut apporter une solution particulièrement satisfaisante et qu'une façon de mise en oeuvre dans ce cas peut consister simplement à monter le transducteur à l'extrémité libre opposée à celle connectée à l'orifice de sortie du récipient.

## Revendications

1. Lingotière vibrante de coulée continue des métaux, du type comprenant au moins un transducteur ultrasonore (8) appliqué contre l'élément tubulaire interne (14) de la lingotière au contact du métal coulé, caractérisée en ce que ce transducteur (8) est monté sur le bord (20) d'une extrémité dudit élément tubulaire interne (14) dans le prolongement de celui-ci, et orienté pour transmettre audit élément tubulaire les vibrations ultrasonores qu'il génère selon une direction longitudinale parallèle, ou sensiblement parallèle, à l'axe de coulée (A) dans la lingotière.

2. Lingotière selon la revendication 1, caractérisée en ce que le transducteur (8) est un transducteur piézoélectrique.

3. Lingotière selon la revendication 2, comprenant un transducteur piézoélectrique unique (8) comportant des plaquettes (9, 10) en matériau piézoélectrique maintenues entre une masse métallique émettrice (12) et une masse métallique d'équilibre, caractérisée en ce que l'une de ces masses est formée par l'élément tubulaire interne (14) lui-même, l'une des plaquettes (10) venant en appui par l'une de ses faces sur le bord (20) dudit élément.

4. Lingotière selon la revendication 3, caractérisée en ce que les plaquettes (9, 10) en matériau piézoélectrique présentent sensiblement la même forme que celle du bord (20) de l'élément tubulaire interne (4).

5. Lingotière selon la revendication 4, caractérisée en ce que les plaquettes présentent sensiblement les mêmes dimensions que celles dudit bord (20) et en ce que la masse métallique émettrice (12) présente une section transversale possédant la forme et les dimensions dudit bord (20).

6. Lingotière selon la revendication 3, 4 ou 5, caractérisée en ce que la distance D, séparant l'extrémité libre de la masse émettrice (12) de l'extrémité libre de la masse d'équilibre (14), est telle que D = kλ/2où k est un nombre entier et À la longueur d'onde des vibrations ultrasonores générées par le transducteur (8).

7. Lingotière selon l'une des revendications 1 à 6, dont le transducteur comprend deux plaquettes (9, 10) en matériau piézoélectrique, caractérisée en ce que les dimensions de la masse métallique émettrice (12) sont choisies pour que la distance D'séparant l'extrémité libre de cette masse du plan de joint des deux plaquettes (9, 10) soit telle que D' = À/4 + n'À/2 où n'est égal à zéro ou un nombre entier et À représente la longueur d'onde des vibrations ultrasonores générées par le transducteur (8).

8. Application de la lingotière selon la revendication 1 ou 5 à la coulée continue horizontale de l'acier.

9. Application selon la revendication 8, caractérisée en ce que le transducteur (8) est monté à l'extrémité de sortie de la lingotière.

## Claims

1. A vibrating mold for the continuous casting of metals, comprising at least one ultrasonic trans- ductor (8) applied against the internal tubular element (14) of the mold at the contact of the molten metal, characterized in that said transducer (8) is mounted on the edge (20) of one end of said internal tubular element (14) in the extension thereof, and oriented so as to transmit to said tubular element the ultrasonic vibrations which it generates in a longitudinal direction parallel, or substantially parallel, to the casting axis (A) in the mold.

2. A mold according to claim 1, characterized in that the transducer (8) is a piezoelectric transducer.

3. A mold according to claim 2, comprising one piezoelectric transducer (8) including wafers (9, 10) made of piezoelectric material held between an emitting metallic mass (12) and a balance metallic mass, characterized in that one of said masses is formed by the internal tubular element (14) itself, one of the wafers (10) coming to rest with one of its surfaces on the edge (20) of said element.

4. A mold according to claim 3, characterized in that the wafers (9, 10) made of piezoelectric material have substantially the same shape as that of the edge (20) of the tubular internal element (14).

5. A mold according to claim 4, characterized in that the wafers have substantially the same dimensions as those of said edge (20) and in that the emitting metallic mass (12) has a transverse section having the shape and dimensions of said edge (20).

6. A mold according to claim 3, 4 or 5, characterized in that the distance D separating the free end of the emitting mass (12) from the free end of the balance mass (14) is such that D = k A/2, wherein k is a whole number and λ is the wavelength of the ultrasonic vibrations generated by the transducer (8).

7. A mold according to any of claims 1 to 6, whose transducer comprises two wafers (9, 10) made of piezoelectric material, characterized in that the dimensions of the emitting metallic mass (12) are selected so that the distance D'separating the free end of this mass from the parting line of the two wafers (9,10) is such that D'=λ/4+ (n' λ) / 2, wherein n' is equal to zero or a whole number and A represents the wavelength of the ultrasonic vibrations generated by the transducer (8).

8. The use of the mold according to claim 1 or 5 for horizontal continuous casting of steel.

9. The use according to claim 8, characterized in that the transducer (8) is mounted on the discharge end of the mold.

## Patentansprüche

1. Vibrierende Giessform zum Stranggiessen von Metallen, die wenigstens einen Ultraschall-Transduktor (8) aufweist, der am inneren rohrförmigen mit dem gegossenen Metall in Berührung stehenden Bauteil (14) anliegt, dadurch gekennzeichnet, dass der Transduktor (8) am Rand (20) eines Endes des inneren rohrförmigen Bauteils (14) in dessen Verlängerung angeordnet ist und derart ausgerichtet ist, dass er dem rohrförmigen Bauteil die von ihm erzeugten Ultraschallwellen überträgt entlang einer Längsrichtung parallel oder im wesentlichen parallel zur Giessachse (A) der Giessform.

2. Giessform nach Anspruch 1, dadurch gekennzeichnet, dass der Transduktor (8) ein piezoelektrischer Transduktor ist.

3. Giessform nach Anspruch 2, mit einem einzigen piezoelektrischen Transduktor (8), der Platten (9, 10) aus piezoelektrischem Material aufweist, die zwischen einer aussendenden Metallmasse (12) und einer angepassten Metallmasse angeordnet sind, dadurch gekennzeichnet, dass eine dieser Massen aus dem inneren rohrförmigen Bauteil (14) selbst gebildet ist und eine der Platten (10) sich mit einer ihrer Flächen am Rand (20) dieses Bauteils abstützt.

4. Giessform nach Anspruch 3, dadurch gekennzeichnet, dass die Platten (9, 10) aus piezoelektrischem Material im wesentlichen dieselbe Form aufweisen wie der Rand (20) des inneren rohrförmigen Bauteils (14).

5. Giessform nach Anspruch 4, dadurch gekennzeichnet, dass die Platten im wesentlichen die gleichen Abmessungen wie diejenigen des Randes (20) aufweisen und dass die aussendende Metallmasse (12) einen Querschnitt aufweist mit der Form und den Abmessungen des Randes (20).

6. Giessform nach Ansprüchen 3, 4 oder 5, dadurch gekennzeichnet, dass der Abstand (D), der das freie Ende der aussendenden Masse (12) vom freien Ende der angepassten Masse (14) trennt, derart bemessen ist, dass D = k A/2 entspricht, wobei k eine ganze Zahl ist und A die Wellenlänge der von dem Transduktor (8) erzeugten Ultraschallwellen ist.

7. Giessform nach einem der Ansprüche 1 bis 6, bei der der Transduktor zwei Platten (9, 10) aus piezoelektrischem Material aufweist, dadurch gekennzeichnet, dass die Abmessungen der aussendenden Metallmasse (12) derart gewählt sind, dass der Abstand D', der das freie Ende dieser Masse von der Verbindungsebene der beiden Platten (9, 10) trennt, derart bemessen ist, dass D' = λ/4 + (n'Ä/2 entspricht, wobei n' gleich Null oder einer ganzen Zahl ist und λ die Wellenlänge der von dem Transduktor (8) erzeugten Ultraschallwellen ist.

8. Verwendung der Giessform nach Anspruch 1 oder 5, zum kontinuierlichen waagrechten Stahlgiessen.

9. Verwendung nach Anspruch 8, dadurch gekennzeichnet, dass der Transduktor (8) am Auslass der Giessform angeordnet ist.
